# EUROPÄISCHE PATENTSCHRIFT

(11) **EP 0 614 824 B1**
(45) Veröffentlichungstag und Bekanntmachung des Hinweises auf die Patenterteilung: **12.11.1997**
(21) Anmeldenummer: 94102457.2
(22) Anmeldetag: 18.02.1994
(51) Int. Cl.: B65D 85/10, B65D 5/48, B65D 5/50

(54) **Klappschachtel für stabförmige Gegenstände, wie Zigaretten**
Hinged-lid box for rod-like articles, like cigarettes
Boîte à fermeture pivotante pour articles tubulaires, comme des cigarettes

(30) Priorität: 09.03.1993 DE 4307386
(43) Veröffentlichungstag der Anmeldung: 14.09.1994
(73) Patentinhaber: Focke & Co. (GmbH & Co.), 27283 Verden (DE)
(72) Erfinder: Focke, Heinz, D-27283 Verden (DE); Gosebruch, Harald, Dr., D-27283 Verden (DE)
(74) Vertreter: Bolte, Erich, Dipl.-Ing.

(56) Entgegenhaltungen:
- EP-A- 0 443 365
- EP-A- 0 522 225
- DE-U- 8 231 810
- GB-A- 455 724
- US-A- 4 160 502
- US-A- 4 793 478
- US-A- 4 815 592
- SOVIET PATENT ABSTRACTS Section PQ, Week 9435 Derwent Publications Ltd., London, GB; Class Q34, AN 94-284251 & RU-C-2 009 088 ( VOLSKII YU N) , 15.März 1994

## Beschreibung

Die Erfindung betrifft eine Klappschachtel für stabförmige Gegenstände, wie Zigaretten, mit einem Schachtelteil und einem Deckel, der gelenkig mit einer Rückwand des Schachtelteils verbunden ist, mit einem aus Kragen-Vorderwand sowie Kragen-Seitenlappen bestehenden Kragen, der mit einem unteren Bereich im Schachtelteil fixiert ist, sowie mit wenigstens einer innerhalb des Schachtelteils angeordneten, quergerichteten Stützwand, die Teil eines Zuschnitts für den Kragen und über eine Faltlinie mit der Kragen-Vorderwand verbunden ist.

Klappschachteln (Hinge-Lid-Packungen) sind eine weltweit verbreitete Verpackungsform für Zigaretten und andere längliche Gegenstände. Für die Handhabung und/oder für den Schutz der Zigaretten oder anderer Gegenstände kann es erforderlich sein, die Gegenstände innerhalb der Klappschachtel mit einem Abstand voneinander zu positionieren, so daß die Zigaretten oder dergleichen nicht aneinander liegen.

Aus der EP-A-0 443 365 ist eine Klappschachtel für Zigaretten nach dem Oberbegriff des Anspruchs 1 bekannt, die im Bereich der Kragen-Vorderwand eine quergerichtete Stützwand aufweist, welche einen Leerraum ausfüllt und so ein ungewolltes Spiel untypisch dünner Zigaretten verhindert. Die Zigaretten sind gegeneinander nicht abgestützt. Weiterhin ist aus dem deutschen Gebrauchsmuster DE-U-82 31 810 eine Zigaretten-Schachtel ohne Kragen bekannt, die eine einzelne quergerichtete Wand mit Ausnehmungen für die Zigaretten aufweist. Eine konstruktiv sinnvolle Verbindung der Stützwand mit anderen Packungsteilen ist nicht erkennbar. Auch sind die Zigaretten nur auf einfachste Weise gegeneinander abgestützt.

Hiervon ausgehend liegt der Erfindung die Aufgabe zugrunde, eine Klappschachtel für Zigaretten oder andere längliche, insbesondere zylindrische Gegenstände vorzuschlagen, bei der die Gegenstände in einem vorgegebenen, exakten Abstand voneinander und von den Wandungen der Packung positioniert sind.

Zur Lösung dieser Aufgabe ist die erfindungsgemäße Klappschachtel durch folgende Merkmale gekennzeichnet:
a) innerhalb des Schachtelteils sind zwei quergerichtete Stützwände mit Abstand voneinander angeordnet,
b) beide Stützwände weisen Ausnehmungen auf, für den Durchtritt je eines Gegenstands,
c) die Ausnehmungen der einen Stützwand sind gleichachsig zu den Ausnehmungen der anderen Stützwand angeordnet, so daß jeder Gegenstand durch beide Stützwände gehalten ist.

Durch die beschriebene Anordnung ist eine besonders stabile Positionierung der Zigaretten oder dergleichen gegeben. Die in den Stützwänden vorgesehenen gleichachsigen Ausnehmungen sind vorzugsweise in zwei parallelen Reihen angeordnet.

Erfindungsgemäß bilden die beiden Stützwände zusammen mit dem Kragen einen zusammenhängenden Stützeinsatz, der aus einem einstückigen Zuschnitt besteht. Der Stützeinsatz ist so ausgebildet und angeordnet, daß der Kragen die für Klappschachteln korrekte Positionierung erhält, die Stützwände in einer stabilen Parallelstellung angeordnet sind und der gesamte Stützeinsatz am Boden der Klappschachtel abgestützt ist. Die erfindungsgemäße Gestaltung der Klappschachtel ermöglicht eine einfache Herstellung derselben, nämlich derart, daß eine dem Packungsinhalt entsprechende Gruppe von Gegenständen in die Ausnehmungen des Stützeinsatzes eingeführt und mit diesem als Einheit in die ganz oder teilweise fertiggestellte Verpackung eingeführt werden. Der Stützeinsatz wird vor dem Einführen der Gegenstände zunächst fertiggestellt, das heißt in die packungsgerechte Gestalt gefaltet.

Ein Ausführungsbeispiel der erfindungsgemäßen Verpackung sowie die Faltschritte für den Stützeinsatz werden nachfolgend anhand der Zeichnungen näher erläutert. Es zeigt:
- Fig. 1: einen ausgebreiteten Zuschnitt für eine Klappschachtel,
- Fig. 2: einen ausgebreiteten Zuschnitt für einen Stützeinsatz,
- Fig. 3: eine fertiggestellte, geschlossene Verpackung in Vorderansicht,
- Fig. 4: einen Vertikalschnitt durch die Verpackung gem. Fig. 3 in einer Schnittebene IV-IV,
- Fig. 5: einen Horizontalschnitt durch die Verpackung gem. Fig. 3 in der Schnittebene V-V,
- Fig. 6-9: aufeinanderfolgende Faltschritte für die Herstellung des Stützeinsatzes.

In den Zeichnungen ist die neuartige Innengestaltung einer Klappschachtel als bevorzugtes Ausführungsbeispiel gezeigt. Diese Klappschachtel besteht aus einem Schachtelteil 10 und einem Deckel 11. Fig. 1 zeigt einen üblichen Zuschnitt für eine solche Klappschachtel. Durch Faltlinien 12 sind Bereiche abgegrenzt zur Bildung einer Vorderwand 13, einer Bodenwand 14 und einer Rückwand 15. Seitenwände 16 und 17 der Klappschachtel bestehen aus je zwei Seitenlappen 18 und 19, die einander überdecken und durch Klebung miteinander verbunden sind. Die an die Rückwand 15 anschließenden Seitenlappen 18 liegen an der Innenseite.

Der Deckel 11 ist analog ausgebildet mit einer Deckel-Rückwand 20, einer Deckel-Oberwand 21 und einer Deckel-Vorderwand 22, die in dieser Reihenfolge an die Rückwand 15 des Schachtelteils anschließen. Zwischen Deckel-Rückwand 20 und Rückwand 15 ist eine Gelenklinie 23 gebildet für die Schwenkbewegungen des Deckels 11 beim Öffnen und Schließen. Deckel-Seitenwände 24, 25 bestehen aus Deckel-Seitenlappen 26 und 27 analog zu der Ausbildung der Seitenwände 16, 17. Am freien Rand der Deckel-Vorderwand 22 ist ein Innenlappen 28 angebracht, der bei der fertigen Packung an der Innenseite der Deckel-Vorderwand 22 anliegt (Fig. 4).

Die Klappschachtel dient zur Aufnahme einer Gruppe von länglichen, stabförmigen Gegenständen 29. Es kann sich dabei um herkömmliche Zigaretten handeln, aber auch um andere, zigarettenähnliche Produkte. Bei dem vorliegenden Ausführungsbeispiel ist die Packung so bemessen, daß zehn Gegenstände 29 in zwei Reihen 30, 31 innerhalb der Klappschachtel in aufrechter Stellung positioniert sind. Die Gegenstände 29 sind mit Abständen voneinander angeordnet. Innerhalb einer Reihe 30, 31 sind gleiche Abstände vorgesehen. Die Abstände von Reihe zu Reihe können andere Abmessungen aufweisen.

Zur Aufrechterhaltung der Relativstellung der Gegenstände 29 wird jeder Gegenstand 29 gestützt und auf Abstand gehalten. Bei dem vorliegenden Ausführungsbeispiel sind zwei Stützwände 32, 33 innerhalb des Schachtelteils 10 angeordnet. Die Stützwände 32, 33 sind in Längsrichtung der Gegenstände 29 mit Abstand voneinander angeordnet und ebenfalls mit Abstand von der Bodenwand 14 sowie vom Deckel 11. Die Stützwände 32, 33 verlaufen parallel zur Bodenwand 14.

Jede Stützwand 32, 33 ist mit einer der Anzahl der Gegenstände 29 entsprechenden Anzahl von Ausnehmungen 34, 35 versehen. Diese sind entsprechend der Relativstellung der Gegenstände 29 positioniert, also in Reihen 30, 31. Die Ausnehmungen 34, 35 der beiden Stützwände 32, 33 sind gleichachsig positioniert, also deckungsgleich übereinander, so daß jeder Gegenstand 29 durch eine Ausnehmung 34, 35 der einen und anderen Stützwand 32, 33 hindurchtritt.

Die Ausnehmungen 34, 35 entsprechen in ihrer Form der Außenkontur des Gegenstands 29. Im vorliegenden Falle - bei zylindrischer Ausbildung der Gegenstände 29 - sind kreisförmige Ausnehmungen 34, 35 in die Stützwände 32, 33 eingestanzt. Im vorliegenden Falle ist die Stanzung nicht komplett kreisförmig. Vielmehr wird ein Reststeg 36 des Materials der Stützwände 32, 33 gebildet. Dadurch bleiben bei der Stanzung freiwerdende, kreisflächenförmige Stanzteile 37 über den Reststeg 36 in Verbindung mit der Stützwand 32, 33. Der Vorteil dieser Maßnahme besteht darin, daß die Stanzteile 37 nicht als unerwünschte und schwer beherrschbare Zuschnitteile in der Verpackungsmaschine zurückbleiben. Vielmehr werden diese Stanzteile 37 in der Packung gehalten, wo sie nicht störend sind. Wie aus Fig. 4 ersichtlich, werden die Stanzteile 37 durch das Einschieben der Gegenstände 29 in die Ausnehmungen 34, 35 zur Seite, nämlich nach unten geschwenkt. Sie erstrecken sich hier zwischen den Reihen 30, 31 der Gegenstände 29 außerhalb des Bereichs derselben und unterhalb der Stützwände 32, 33. Die Ausnehmungen 34, 35 haben einen geringfügig größeren Durchmesser als der Außendurchmesser der Gegenstände 29.

Die Stützwände 32, 33 sind bei dem vorliegenden Ausführungsbeispiel unter Bildung eines einstückigen Zuschnitts (Fig. 2) miteinander verbunden. Des weiteren wird durch denselben Zuschnitt ein Kragen 38 gebildet. Bei Klappschachteln ist ein derartiger Kragen als Einsatz im Schachtelteil 10 üblich. Der Kragen 38 besteht aus Kragen-Vorderwand 39 und Kragen-Seitenlappen 40, 41. Die Kragen-Vorderwand 39 liegt an der Innenseite der Vorderwand 13 des Schachtelteils an. Die Kragen-Seitenlappen 40, 41 erstrecken sich innenseitig im Bereich der Seitenwände 16, 17. Ein Teilbereich des Kragens 38 ragt aus dem Schachtelteil 10 heraus und wird in Schließstellung durch den Deckel 11 umfaßt (Fig. 4).

Der Zuschnitt gem. Fig. 2 wird zur Bildung eines Stützeinsatzes 42 innerhalb des Schachtelteils 10 in besonderer Weise ausgebildet. Die Breite des Zuschnitts für diesen Stützeinsatz 42 entspricht der erforderlichen Breite des Kragens 38. Es entstehen dadurch im Bereich der Stützwände 32, 33 zu beiden Seiten derselben Faltlappen 43 und 44. Der Abstand der Stützwände 32, 33 voneinander wird durch ein Zwischenstück 45 des Stützeinsatzes 42 bestimmt, ebenfalls mit seitlichen Faltlappen 46.

Bei dem vorliegenden Ausführungsbeispiel ist darüber hinaus auf der zum Kragen 38 gegenüberliegenden Seite im mittleren Bereich ein Distanzlappen 47 gebildet, der an die freie Seite der unteren Stützwand 33 anschließt. Die Kontur dieses Distanzlappens 47 entspricht der Kontur einer üblichen, im Bereich der Kragen-Vorderwand 39 gebildeten Ausnehmung 48. Durch diese Gesamtkontur ist es möglich, den Zuschnitt für den Stützeinsatz 42 abfallfrei von einer fortlaufenden Materialbahn aus dünnem Karton oder dgl. durch Stanzen herzustellen.

Die Kragen-Seitenlappen 40, 41 und die Faltlappen 43, 46 und 44 sind voneinander durch Stanzschnitte 49 abgeteilt.

Der Stützeinsatz 42 ist so dreidimensional geformt, daß der Kragen 38 als aufrechter Schenkel der Vorderwand 13 zugekehrt ist. Die obere Stützwand 32 schließt hieran durch Querfaltung an. Es folgt dann als aufrechtes Faltteil das rechteckige Zwischenstück 45, welches an der Rückwand 15 des Schachtelteils 10 anliegt. Am unteren Rand des Zwischenstücks 45 schließt durch Querfaltung die untere Stützwand 33 an. Auf der zum Zwischenstück 45 gegenüberliegenden Seite befindet sich der nach unten gefaltete Distanzlappen 47. Die Abmessungen des Stützeinsatzes 42 können so gewählt sein, daß der Distanzlappen 47 unten auf der Bodenwand 14 aufsteht. Teile des Stützeinsatzes 42, insbesondere Kragen 38 und/oder Zwischenstück 45 können durch Klebung mit den zugekehrten Teilen der Packung verbunden sein. Die Bereiche des Stützeinsatzes 42 sind durch parallele Faltlinien 50 gegeneinander abgegrenzt.

Bei der Herstellung der so ausgebildeten Verpackung wird zunächst der Stützeinsatz 42 mindestens soweit gefaltet, daß die Stützwände 32, 33 die packungsgerechte Position einnehmen. Es kann nun die Gruppe der Gegenstände 29 unter Einhaltung der relativen Abstände als Einheit dem Stützeinsatz 42 zugeführt und mit diesem vereinigt werden. Die Gegenstände 29 treten dabei durch die vorher gebildeten Ausnehmungen 34, 35 hindurch, und zwar unter Verschwenken der Stanzteile 37. Die so gebildete Einheit wird dann in die eigentliche Klappschachtel eingeführt, die während dieser Phase mindestens teilweise fertiggestellt ist.

Der Ablauf der Faltschritte bei einem Stützeinsatz 42 gem. Fig. 2 ist in Fig. 6 bis 9 perspektivisch gezeigt.

Danach wird zunächst eine U-förmige Faltstellung des Zuschnitts gebildet (Fig. 6), wobei die Faltung im Bereich der das Zwischenstück 45 begrenzenden Faltlinien 50 ausgeführt wird. Das Zwischenstück 45 mit den angrenzenden Faltlappen 46 bildet den Steg dieses U-Profils.

Danach werden die Faltlappen 46 in eine Stellung quer zum Zwischenstück 45 gefaltet (Fig. 7). Der nächste Faltschritt gem. Fig. 8 besteht darin, daß die Faltlappen 43 der einen, oberen Stützwand 32 umgefaltet werden bis zur Anlage an den bereits gefalteten Faltlappen 46. Sodann werden in gleicher Weise die Faltlappen 44 gegen die Faltlappen 43 gelegt (Fig. 8). Die abschließenden Faltschritte bestehen darin, daß der Kragen 38 in eine Position quer zur Stützwand 32 und die Kragen-Seitenlappen 40 sodann in eine Stellung quer zur Kragen-Vorderwand 39 gefaltet werden. Des weiteren wird der Distanzlappen 47 in eine Position quer zur unteren Stützwand 33 gebracht. Damit ist der Stützeinsatz 42 als stabiles, dreidimensionales Gebilde fertiggestellt (Fig. 9). Aufgrund der mehrlagigen Anordnung in Teilbereichen (Faltlappen 43, 44, 46) bildet der Stützeinsatz 42 ein Stabilisierungsorgan zur Festigung der Form der quaderförmigen Klappschachtel.

Nach Erreichen der Faltposition gem. Fig. 9 kann die Gruppe der Gegenstände 29 bei entsprechender Relativstellung durch die Stützwände 32, 33 hindurchgeschoben werden. Der Stützeinsatz 42 ist so dimensioniert, daß bei dieser Faltstellung der Kragen 38 die packungsgerechte Position innerhalb des Schachtelteils einnimmt (Fig. 4). Klappschachtel und Stützeinsatz bestehen vorteilhafterweise aus dünnem Karton oder einem gleichartigen Material.

## Patentansprüche

1. Klappschachtel für stabförmige Gegenstände, wie Zigaretten, mit einem Schachtelteil (10) und einem Deckel (11), der gelenkig mit einer Rückwand (15) des Schachtelteils (10) verbunden ist, mit einem aus Kragen-Vorderwand (39) sowie Kragen-Seitenlappen (40) bestehenden Kragen, der mit einem unteren Bereich im Schachtelteil (10) fixiert ist, sowie mit wenigstens einer innerhalb des Schachtelteils (10) angeordneten, quergerichteten Stützwand (32, 33), die Teil eines Zuschnitts für den Kragen (38) und über eine Faltlinie (50) mit der Kragen-Vorderwand (39) verbunden ist, **gekennzeichnet durch** folgende Merkmale:
a) innerhalb des Schachtelteils (10) sind zwei quergerichtete Stützwände (32, 33) mit Abstand voneinander angeordnet,
b) beide Stützwände (32, 33) weisen Ausnehmungen (34, 35) auf, für den Durchtritt je eines Gegenstands (29),
c) die Ausnehmungen (34) der einen Stützwand (32) sind gleichachsig zu den Ausnehmungen (35) der anderen Stützwand (33) angeordnet, so daß jeder Gegenstand durch beide Stützwände gehalten ist.

2. Klappschachtel nach Anspruch 1, dadurch gekennzeichnet, daß die Gegenstände (29) in zwei Reihen (30, 31) mit Abstand voneinander innerhalb der Verpackung angeordnet sind, wobei die Stützwände (32, 33) in Reihen angeordnete und paarweise in denselben Querebenen liegende Ausnehmungen (34, 35) aufweisen.

3. Klappschachtel nach Anspruch 1 oder 2, dadurch gekennzeichnet, daß die Ausnehmungen (34, 35) in den Stützwänden (32, 33) durch Stanzen gebildet sind, wobei Stanzteile (31) durch Reststege (36) mit den Stützwänden (32, 33) in Verbindung bleiben und innerhalb der Verpackung in eine Position quer zu den Stützwänden (32, 33) gerichtet sind, insbesondere zwischen den Reihen (30, 31).

4. Klappschachtel nach Anspruch 1 oder einem der weiteren Ansprüche, dadurch gekennzeichnet, daß beide Stützwände (32, 33) und der Kragen (38) aus einem gemeinsamen Zuschnitt bestehen, der durch dreidimensionale Faltung einen Stützeinsatz (42) für den Schachtelteil (10) bildet, wobei eine Stützwand (32) über die Faltlinie (50) unten an die Kragen-Vorderwand (39) anschließt und wobei die Stützwände (32, 33) durch ein aufrechtes Zwischenstück (45) miteinander verbunden sind, das an einer Rückwand (15) oder einer Vorderwand (13) des Schachtelteils (10) anliegt.

5. Klappschachtel nach Anspruch 1 oder einem der weiteren Ansprüche, dadurch gekennzeichnet, daß der Zuschnitt für den Stützeinsatz (42) durchgehend der Breite bzw. Querabmessung des Kragens (38) einschließlich Kragen-Vorderwand (39) und Kragen-Seitenlappen (40, 41) entspricht, wobei im Bereich der Stützwände (32, 33) sowie des Zwischenstücks (45) gebildete seitliche Faltlappen (43, 44, 46) in eine Querstellung gefaltet sind, derart, daß die Faltlappen (43, 44, 46) übereinander gefaltet bzw. nebeneinanderliegend an Seitenwänden (16, 17) des Schachtelteils (10) anliegen.

6. Klappschachtel nach Anspruch 1 oder einem der weiteren Ansprüche, dadurch gekennzeichnet, daß der Stützeinsatz (42) im unteren Bereich, nämlich anschließend an einen Rand der unteren Stützwand (33), einen Distanzlappen (47) aufweist, der an der Vorderwand (13) oder Rückwand (15) anliegt und bis zur Bodenwand (14) reicht und der vorzugsweise die Kontur einer im Bereich der Kragen-Vorderwand (39) gebildeten Ausnehmung (48) aufweist.

## Claims

1. Hinge-lid pack for stick-shaped articles, such as cigarettes, with a pack part (10) and a lid (11) which is connected in an articulated manner to a rear wall (15) of the pack part (10), with a collar which consists of a collar front wall (39) and collar side tabs (40) and which is fixed in the pack part (10) by means of a lower region, and with at least one transversely directed supporting wall (32, 33) which is arranged within the pack part (10) which is part of a blank for the collar (38) and is connected to the collar front wall (39) via a folding line (50), which has the following features:
a) two transversely directed supporting walls (32, 33) are arranged within the pack part (10) at a distance from one another,
b) the two supporting walls (32, 33) have recesses (34, 35) each for the passage of one article (29),
c) the recesses (34) of one supporting wall (32) are arranged coaxially with respect to the recesses (35) of the other supporting wall (33) such that each article is held by the two supporting walls.

2. Hinge-lid pack according to Claim 1, characterized in that the articles (29) are arranged at a distance from one another in two rows (30, 31) within the pack, the supporting walls (32, 33) having recesses (34, 35) arranged in rows and lying in pairs in the same transverse planes.

3. Hinge-lid pack according to Claim 1 or 2, characterized in that the recesses (34, 35) are formed in the supporting walls (32, 33) by punching, punched parts (37) remaining connected to the supporting walls (32, 33) by means of residual webs (36) and being directed within the pack into a position transverse to the supporting walls (32, 33), especially between the rows (30, 31).

4. Hinge-lid pack according to Claim 1 or one of the further claims, characterized in that the two supporting walls (32, 33) and the collar (38) consist of a common blank which forms a supporting insert (42) for the pack part (10) by means of three-dimensional folding, one supporting wall (32) adjoining the collar front wall (39) at the bottom via the folding line (50), and the supporting walls (32, 33) being connected to one another by means of a vertical intermediate piece (45) which bears against a rear wall (15) or a front wall (13) of the pack part (10).

5. Hinge-lid pack according to Claim 1 or one of the further claims, characterized in that the blank for the supporting insert (42) corresponds continuously to the width or transverse dimension of the collar (38), including the collar front wall (39) and collar side tabs (40, 41), lateral folding tabs (43, 44, 46) formed in the region of the supporting walls (32, 33) and of the intermediate piece (45) being folded into a transverse position, in such a way that the folding tabs (43, 44, 46) are folded one above the other or bear next to one another against side walls (16, 17) of the pack part (10).

6. Hinge-lid pack according to Claim 1 or one of the further claims, characterized in that the supporting insert (42) has in the lower region, in particular adjoining one edge of the lower supporting wall (33), a spacer tab (47) which bears against the front wall (13) or rear wall (15) and which reaches as far as the bottom wall (14) and preferably has the contour of a recess (48) formed in the region of the collar front wall (39).

## Revendications

1. Boîte à couvercle basculant pour objets en forme de bâton tels que cigarettes, comportant une partie boîte (10) et un couvercle (11) qui est articulé à une paroi arrière (15) de cette partie boîte (10), un col constitué d'une paroi avant (39) et de pattes latérales (40) qui est fixé par une partie inférieure dans la partie boîte (10), et au moins une paroi de support dirigée transversalement (32, 33) placée dans la partie boîte (10), qui fait partie d'un flan pour le col (38) et est jointe par une ligne de pliage (50) à la paroi avant (39) du col, caractérisée par les caractéristiques suivantes :
a) deux parois de support dirigées transversalement (32, 33) sont placées à distance l'une de l'autre dans la partie boîte (10),
b) ces deux parois de support (32, 33) présentent des évidements (34, 35) pour le passage par chacun d'un objet (29),
c) les évidements (34) d'une paroi de support (32) sont coaxiaux avec les évidements (35) de l'autre paroi de support (33), de sorte que chaque objet est tenu par les deux parois de support.

2. Boîte à couvercle basculant selon la revendication 1, caractérisée par le fait que les objets (29) sont placés en deux rangs (30, 31) à distance les uns des autres dans l'emballage, les parois de support (32, 33) présentant des évidements (34, 35) disposés en rangs et situés deux à deux dans les mêmes plans transversaux.

3. Boîte à couvercle basculant selon l'une des revendications 1 et 2, caractérisée par le fait que les évidements (34, 35) sont formés dans les parois de support (32, 33) par découpage, des parties découpées (37) restant jointes aux parois de support (32, 33) par des ponts restants (36) et étant dirigées dans l'emballage perpendiculairement aux parois de support (32, 33), en particulier entre les rangs (30, 31).

4. Boîte à couvercle basculant selon la revendication 1 ou une des autres revendications, caractérisée par le fait que les deux parois de support (32, 33) et le col (38) sont constitués par un flan commun qui forme par pliage tridimensionnel un élément rapporté de support (42) pour la partie boîte (10), une paroi de support (32) étant jointe en bas par la ligne de pliage (50) à la paroi avant (39) du col et les parois de support (32, 33) étant reliées par une partie intermédiaire verticale (45) qui s'appuie sur une paroi arrière (15) ou une paroi avant (13) de la partie boîte (10).

5. Boîte à couvercle basculant selon la revendication 1 ou une des autres revendications, caractérisée par le fait que le flan pour l'élément rapporté de support (42) correspond partout à la largeur ou la dimension transversale du col (38) y compris la paroi avant (39) et les pattes latérales (40, 41) de celui-ci, des pattes rabats latérales (43, 44, 46) formées dans la zone des parois de support (32, 33) et de la partie intermédiaire (45) étant rabattues dans une position transversale de façon telle qu'elles s'appuient rabattues l'une contre l'autre ou côte à côte contre des parois latérales (16, 17) de la partie boîte (10).

6. Boîte à couvercle basculant selon la revendication 1 ou une des autres revendications, caractérisée par le fait que l'élément rapporté de support (42) présente dans sa partie inférieure, c'est-à-dire à un bord de la paroi de support inférieure (33), une patte d'écartement (47) qui s'appuie contre la paroi avant (13) ou la paroi arrière (15) et va jusqu'à la paroi de fond (14) et qui de préférence présente le contour d'un évidement (48) formé dans la zone de la paroi avant (39) du col.
